# EUROPÄISCHE PATENTSCHRIFT

(11) **EP 2 868 856 B1**
(45) Veröffentlichungstag und Bekanntmachung des Hinweises auf die Patenterteilung: **08.03.2017**
(21) Anmeldenummer: 14191634.6
(22) Anmeldetag: 04.11.2014
(51) Int. Cl.: E06B 3/968, E06B 3/972

(54) **Eckverbinder zum Verbinden auf Gehrung geschnittener Hohlprofile eines Fenster- oder Türrahmens**
Corner connector for joining mitred hollow profiles of a window or door frame
Raccord d'angle destiné à relier des profilés creux coupés en onglet d'un cadre de porte ou de fenêtre

(30) Priorität: 04.11.2013 EP 13191369
(43) Veröffentlichungstag der Anmeldung: 06.05.2015
(73) Patentinhaber: Kawneer Aluminium Deutschland Inc., 58642 Iserlohn (DE)
(72) Erfinder: Jeanjean, Julien, 34130 Mauguio (FR); Marsaglia, Eric, 34130 Mauguio (FR); Amouroux, Bernard, 30250 Villevielle (FR)
(74) Vertreter: Trinks, Ole

(56) Entgegenhaltungen:
- WO-A1-02/075093
- DE-A1-102004 016 212
- US-A1- 2006 059 843

## Beschreibung

Die vorliegende Erfindung betrifft einen Eckverbinder zum Verbinden auf Gehrung geschnittener Hohlprofile gemäß dem Oberbegriff des unabhängigen Patentanspruches 1. Insbesondere betrifft die Erfindung einen Eckverbinder für Fenster- oder Türrahmen.

Demnach betrifft die vorliegende Erfindung insbesondere einen Eckverbinder mit einem ersten Schenkel, der dazu ausgebildet ist in Längsrichtung in einen Innenraum eines ersten Hohlprofils eingeführt zu werden, und einen zweiten Schenkel, der dazu ausgebildet ist in Längsrichtung in einen Innenraum eines zweiten Hohlprofils eingeführt zu werden. Der Eckverbinder ist dazu ausgebildet, die beiden Hohlprofile entlang einer Gehrungskante miteinander zu verbinden, d. h. diese entlang ihrer Gehrungskante aufeinander zu pressen.

Derartige Eckverbinder sind aus dem Stand der Technik bekannt. Dabei werden die bekannten Eckverbinder mit ihren Schenkeln in zwei aneinanderstoßende, als Hohlprofil ausgebildete Profilelemente eingebracht und an diesen befestigt. Die zuvor genannten auf Gehrung geschnittenen Hohlprofile für Fenster- oder Türrahmen weisen zumeist eine 45 Grad-Gehrung auf, wie sie insbesondere bei rechteckigen Rahmenanordnungen vorkommt. Je nach Anwendungsgebiet kann es jedoch auch vorkommen, dass die Profilelemente unter einem Winkel von mehr oder weniger als 90 Grad miteinander verbunden werden müssen.

Ferner sind die aus dem Stand der Technik bekannten Eckverbinder derart ausgebildet, sodass ihre beiden Schenkel jeweils leicht in den Innenraum der zugehörigen Hohlprofile eingeschoben werden können. Selbstverständlich ist es aus diesem Grund notwendig, dass die Schenkel der bekannten Eckverbinder derart ausgebildet sind, sodass diese mit einem gewissen Spiel im Innenraum der jeweiligen Hohlprofile aufgenommen werden können. Um eine insbesondere formschlüssige Verbindung des Eckverbinders mit den jeweiligen Hohlprofilen zu erreichen, werden herkömmlich Schrauben verwendet, welche in das Hohlprofil einerseits sowie in die Schenkel des Eckverbinders andererseits geschraubt werden.

Die aus dem Stand der Technik bekannten Eckverbinder weisen eine ganze Reihe von Nachteilen auf. So müssen die Hohlprofile, aufgrund des Spiels des Eckverbinders innerhalb der Hohlprofile, derart manuell gegeneinander ausgerichtet werden, sodass die beiden Hohlprofile an ihren Gehrungskanten fluchten. Dabei muss diese fluchtende Verbindung in der Gehrungskante solange aufrechterhalten werden, bis die oben erwähnten Schrauben durch die Hohlprofile in den Eckverbinder eingeschraubt wurden. Demzufolge kommt es nicht selten vor, dass sich die zu verbindenden Hohlprofile beim Einschrauben der Befestigungselemente verziehen.

DE 10 2004 016212 A1 offenbart einen Eckverbinder mit allen Merkmalen des Oberbegriffs von Anspruch 1.

Auf Grundlage der oben genannten Problemstellung liegt der vorliegenden Erfindung die Aufgabe zugrunde, einen Eckverbinder anzugeben, welcher leicht in die Hohlprofile eines Fenster- oder Türrahmens einführbar ist und gleichzeitig einen spielfreien Halt innerhalb der Hohlprofile gewährleistet.

Erfindungsgemäß wird diese Aufgabe durch den gekennzeichneten Teil des unabhängigen Patentanspruches 1 gelöst.

Demzufolge wird erfindungsgemäß insbesondere vorgeschlagen, den Eckverbinder derart auszubilden, sodass dieser von einem ersten Zustand, in welchem die beiden Schenkel in die jeweiligen Innenräume der Hohlprofile einführbar und herausnehmbar sind, in einen zweiten expandierten Zustand, in welchem die beiden Schenkel kraftschlüssig mit den jeweiligen Hohlprofilen verbunden sind, überführbar ist. Der erfindungsgemäße Eckverbinder weist also einen ersten Grundzustand auf, welcher derart ausgelegt ist, dass die beiden Schenkel mit einem gewissen Spiel in die Innenräume der Hohlprofile einführbar sind. Zu Korrekturzwecken lässt sich der Eckverbinder selbstverständlich in seinem Grundzustand auch wieder aus den Hohlprofilen herausnehmen. Sobald der Eckverbinder die richtige Position innerhalb der Hohlprofile eingenommen hat, kann dieser in seinen zweiten expandierten Zustand überführt werden, in welchem die beiden Schenkel gegen die Seitenwände der Hohlprofile gepresst werden und somit einen kraftschlüssigen Verbund herstellen.

Die Vorteile des erfindungsgemäßen Eckverbinders liegen auf der Hand: So wird durch den zweiten expandierten Zustand erreicht, dass die beiden Schenkel die Hohlprofile, auch vor dem optionalen Verschrauben, kraftschlüssig zusammenhalten. In dem zweiten expandierten Zustand weisen die Schenkel des Eckverbinders vorzugsweise keinerlei Spiel im Innenraum der Hohlprofile auf, wodurch gleichzeitig gewährleistet wird, dass die beiden Hohlprofile automatisch fluchtend ausgerichtet werden. Selbstverständlich wird hierdurch die Montage des Eckverbinders in den Hohlprofilen deutlich vereinfacht.

Vorteilhafte Weiterbildungen des erfindungsgemäßen Eckverbinders können den Unteransprüchen entnommen werden.

So ist es in einer ersten Weiterbildung des erfindungsgemäßen Eckverbinders vorgesehen, dass der Eckverbinder in Querrichtung beabstandete erste und zweite Bereiche mit je einem ersten und zweiten Schenkel aufweist, welche derart über mindestens ein Verbindungselement miteinander verbindbar oder verbunden sind, dass ein Schraubkanal zwischen den beiden Bereichen entsteht. Bei dem aus dem Stand der Technik bekannten Eckverbindern wird es ferner als nachteilig angesehen, dass diese vor dem Einschrauben der Befestigungsmittel zunächst mit Durchgangsbohrungen versehen werden müssen, welche zur Aufnahme der Befestigungsmittel dienen. Im Gegensatz hierzu kann es gemäß dieser Ausführungsform vorgesehen sein, dass der Eckverbinder beabstandete erste und zweite Bereiche aufweist, welche in ihrem Zwischenbereich zur Aufnahme eines Befestigungsmittels dienen. Der erfindungsgemäße Eckverbinder kann also ohne weitere Bearbeitung mit den Hohlprofilen verschraubt werden.

Im Einzelnen können die ersten und zweiten Bereiche des Eckverbinders dabei jeweils als Einzelteile ausgebildet sein, welche über das mindestens eine Verbindungselement lösbar miteinander verbindbar sind. Der Eckverbinder ist gemäß dieser Umsetzung also modular ausgebildet, wodurch sich dieser sehr einfach auf die unterschiedlichen Abmessungen verschiedener Hohlprofile anpassen lässt.

Gemäß einem weiteren Aspekt des erfindungsgemäßen Eckverbinders ist dabei das mindestens eine Verbindungelement als Stiftelement ausgebildet. Dieses ist ferner derart in seitliche Öffnungen der ersten und zweiten Bereiche einführbar, sodass zwischen den beiden Bereichen des Eckverbinders mindestens ein freier Zwischenraum entsteht, welcher als Schraubkanal verwendbar ist. Durch die Verbindung der beiden Bereiche mit Hilfe mindestens eines Stiftelements entsteht ein besonders großer Freiraum zwischen den beiden Bereichen, welcher sehr gut als Schraubkanal für Befestigungsmittel genutzt werden kann. Vorzugsweise weist der Eckverbinder dabei mindestens drei Verbindungselemente auf, wodurch gewährleistet ist, dass die beiden Bereiche eine identische Ausrichtung aufweisen.

Alternativ zu der Ausbildung als Stiftelement kann das mindestens eine Verbindungselement gemäß einer weiteren Ausführungsform erst den zweiten Schenkel aufweisen, welche eine im Wesentlichen identische Gestalt wie die ersten und zweiten Schenkel der ersten und zweiten Bereiche aufweisen. Gemäß dieser Ausführungsform ist das mindestens eine Verbindungselement dazu ausgebildet, von Befestigungselementen durchdringbar zu sein. Mit anderen Worten, während die beiden ersten und zweiten Bereiche aus harten metallischen Materialien bestehen, kann das mindestens eine Verbindungelement aus einem weichem Material gebildet sein, welches sich besonders leicht von Befestigungsmitteln durchdringen lässt. Dementsprechend wirkt das mindestens eine Verbindungselement selbst als Schraubkanal und dient gleichzeitig der Führung von Befestigungselementen durch den erfindungsgemäßen Eckverbinder.

Das eben erwähnte mindestens eine Verbindungselement kann optional auch auf den, den ersten und zweiten Bereichen zugewandten, Seitenflächen jeweils mindestens ein Federelement aufweisen. Diese Federelemente können schnell und einfach in entsprechende Öffnungen der ersten und zweiten Bereiche eingeführt werden. Das mindestens eine Verbindungselement ist gemäß dieser Ausführungsform also jederzeit lösbar mit den beiden Bereichen des Eckverbinders verbunden und kann ohne weiteres zu Wartungszwecken ausgetauscht werden.

Gemäß der Umsetzung des erfindungsgemäßen Eckverbinders ist das mindestens eine Verbindungselement aus einem elastischen Material gebildet. Wenn die ersten und zweiten Bereiche als Einzelteile ausgebildet sind befindet sich der erfindungsgemäße Eckverbinder stets in seinem zweiten, expandierten Zustand, wobei dieser durch das Anlegen von Druckkräften auf der Außenseite komprimiert und somit in seinen ersten Zustand überführt werden kann. Mit anderen Worten muss der Eckverbinder demnach vor dem Einführen in die jeweiligen Innenräume der Hohlprofile zusammengedrückt werden, sodass dieser in seinem ersten Zustand vorliegt. Erst nachdem die jeweiligen Schenkel des Eckverbinders komplett in die Hohlprofile eingeführt sind, kann der Druck weggenommen werden, wodurch die Eckverbinder automatisch (durch das elastische Material) in den zweiten expandierten Zustand überführt werden. Es sei an dieser Stelle ferner angemerkt, dass der Eckverbinder gemäß dieser Ausführungsvariante reversibel zwischen seinen ersten und zweiten Zuständen veränderbar ist. Im Einzelnen kann das mindestens eine Verbindungelement dabei aus Gummi gebildet sein.

Als Alternative zu den beiden als Einzelstück ausgebildeten Bereichen des mindestens einen Verbindungelements, kann es gemäß einer weiteren nicht erfindungsgemäßen Realisierung des Eckverbinders vorgesehen sein, dass die beiden Bereiche einstückig ausgebildet sind. Demgemäß ist der Eckverbinder insbesondere durch plastische Verformung von seinem ersten und in seinen zweiten Zustand überführbar. Gemäß diesem Aspekt befindet sich der Eckverbinder vor dem Einbringen in die Hohlprofile stets in seinem ersten Grundzustand. Erst nachdem der Eckverbinder in die Hohlprofile eingebracht wurde, wird dieser durch Einbringen der Befestigungsmittel in den Schraubkanal derart plastisch verformt, sodass der Eckverbinder in seinen zweiten, expandierten Zustand überführt wird. Der mindestens eine Schraubkanal ist dabei insbesondere als längliche Öffnung zwischen dem ersten und zweiten Bereich des Eckverbinders ausgebildet. Die Breite des als längliche Öffnung ausgebildeten Schraubkanals weist dabei mindestens 4 mm auf, sodass die Befestigungselemente beim Einschrauben in den Schraubkanal die beiden Bereiche auseinanderdrücken und somit zu einer plastischen Verformung führen.

Gemäß einer weiteren Ausführungsform kann ein solcher einstückiger Eckverbinders mindestens zwei Verbindungelemente aufweisen, wobei eines der mindestens zwei Verbindungelemente elastisch ausgebildet und im Schraubkanal des Eckverbinders zwischen dem ersten und zweiten Bereich angeordnet ist. Das mindestens eine elastisch ausgebildete Verbindungselement kann die Deformation des Eckverbinders begünstigen. So wird durch das elastische Verbindungselement eine Vorspannung innerhalb des Schraubkanals erzeugt, welche die plastische Deformation unterstützt.

Schließlich sei angemerkt, dass die ersten und zweiten Bereiche des Eckverbinders insbesondere aus Aluminium gebildet sind. Der derartig ausgebildete Eckverbinder ist besonders leicht und robust.

Im Folgenden wird der erfindungsgemäße Eckverbinder anhand der in den Figuren dargestellten Ausführungsformen näher erläutert.

Dabei zeigen:
- Fig. 1a: Querschnitt durch einen Teil eines Fensterrahmens mit einem aus dem Stand der Technik bekannten Eckverbinder;
- Fig. 1b: Schnitt entlang der Schnittachse A-A gemäß Fig. 1a;
- Fig. 2a: Perspektivische Ansicht einer ersten Ausführungsform des erfindungsgemäßen Eckverbinders;
- Fig. 2b: Explosionsdarstellung der ersten Ausführungsform des Eckverbinders gemäß Fig. 2a;
- Fig. 2c: Schnitt entlang der Schnittachse A-A aus Fig. 1a mit einem Eckverbinder gemäß der ersten Ausführungsform aus Fig. 2a;
- Fig. 3a: Perspektivische Darstellung einer zweiten Ausführungsform des erfindungsgemäßen Eckverbinders;
- Fig. 3b: Explosionsdarstellung der zweiten Ausführungsform des erfindungsgemäßen Eckverbinders gemäß Fig. 3a;
- Fig. 3c: Schnitt entlang der Schnittachse A-A aus Fig. 1a mit einem Eckverbinder gemäß der zweiten Ausführungsform nach Fig. 3a;
- Fig. 4a: Perspektivische Darstellung einer dritten Ausführungsform des erfindungsgemäßen Eckverbinders;
- Fig. 4b: Frontansicht der in Fig. 4a dargestellten dritten Ausführungsform des erfindungsgemäßen Eckverbinders;
- Fig. 4c: Schnitt entlang der Schnittachse B-B aus Fig. 4b; und
- Fig. 4d: Schnitt entlang der Schnittachse A-A aus Fig. 1a mit einem Eckverbinder gemäß der dritten Ausführungsform aus Fig. 4a.

In der folgenden detaillierten Figurenbeschreibung werden aus Gründen der Übersichtlichkeit gleiche oder gleichwirkende Bauteile mit gleichem Bezugszeichen versehen.

In Fig. 1a ist ein Querschnitt durch den Eckbereich eines Fensterrahmens gezeigt. Dieser weist ein erstes Hohlprofil 1 auf, welches mit einem zweiten Hohlprofil 2 über eine Gehrungskante 7 verbunden ist. Die Gehrungskante weist einen Gehrungswinkel von 45° auf, sodass die beiden Hohlprofile unter einem Winkel von 90° miteinander verbunden sind. Selbstverständlich kann der Gehrungswinkel auch größer oder kleiner als 45° ausfallen. Die Hohlprofile 1, 2 weisen jeweils mindestens einen Innenraum 4 bzw. 5 auf, in die die Schenkel eines Eckverbinders eingeführt werden können.

Im Einzelnen ist in Fig. 1a ein aus dem Stand der Technik bekannter Eckverbinder 10 dargestellt. Der Eckverbinder 10 weist einen ersten Schenkel 11 auf, der dazu ausgebildet ist, in Längsrichtung in den Innenraum 4 des ersten Hohlprofils 1 eingeführt zu werden. Ferner weist der Eckverbinder 10 einen zweiten Schenkel 12 auf, der dazu ausgebildet ist, in Längsrichtung in den Innenraum 5 des zweiten Hohlprofils 2 eingeführt zu werden. Die beiden Schenkel 11 und 12 des Eckverbinders 10 sind in der Darstellung gemäß Fig. 1a unter einem Winkel von 90° angeordnet, sodass die beiden Hohlprofile 1, 2 rechtwinklig miteinander verbunden werden können. Sobald der Eckverbinder 10 komplett in die Innenräume 4 bzw. 5 der Hohlprofile 1 bzw. 2 eingeführt sind, können diese über Befestigungsmittel 6 (z.B. Befestigungsschrauben) mit den Hohlprofilen 1 bzw. 2 formschlüssig verbunden werden. Wie oben bereits angedeutet, müssen die beiden Hohlprofile 1, 2 dazu während des Verschraubens des Eckverbinders 10 mit den Befestigungsmitteln 6 konstant von einem Monteur zusammengepresst werden, sodass keine ungewollten Lücken an der Gehrungskante 7 entstehen.

Aus Fig. 1b ist ferner eine Schnittdarstellung entlang der Schnittachse A-A gemäß Fig. 1a zu erkennen. Der Darstellung gemäß Fig. 1b ist somit insbesondere der erste Schenkel 11 des Eckverbinders 10 in einer Schnittdarstellung zu entnehmen. Dieser ist im Innenraum 4 des ersten Hohlprofils 1 angeordnet. Um ein Einführen des ersten Schenkels 11 in den Innenraum 4 zu ermöglichen, ist dieser herkömmlich etwas kleiner als der Innenraum 4 des ersten Hohlprofils 1 ausgebildet. Mit anderen Worten, die Schenkel 11, 12 des Eckverbinders 10 sind mit Spiel innerhalb der Freiräume 4 bzw. 5 aufgenommen. Aus Fig. 1b ist dies durch den Freiraum 8 dargestellt, welcher eine leichte Bewegung des Schenkels 11 innerhalb des Hohlprofils 1 zulässt. Durch das Spiel der Schenkel 11, 12 innerhalb der Hohlprofile 1 bzw. 2 müssen die beiden Hohlprofile 1, 2 bei der Montage manuell zueinander ausgerichtet werden, sodass diese entlang ihrer Gehrungskante 7 fluchten.

Wie oben bereits erwähnt, kann durch den erfindungsgemäßen Eckverbinder die Montage von Fenster- bzw. Türrahmen erheblich vereinfacht werden. Eine erste Ausführungsform des erfindungsgemäßen Eckverbinders 100 ist den Fig. 2a bis 2c zu entnehmen. Im Einzelnen weist der Eckverbinder 100 gemäß der ersten Ausführungsform einen ersten Schenkel 110, der dazu ausgebildet ist in Längsrichtung in einen Innenraum 4 eines ersten Hohlprofils 1 eingeführt zu werden, auf. Darüber hinaus ist auch hier ein zweiter Schenkel 120 vorgesehen, welcher dazu ausgebildet ist, in Längsrichtung in einen Innenraum 5 eines zweiten Hohlprofils 2 eingeführt zu werden, wodurch die beiden Hohlprofile 1, 2 entlang ihrer Gehrungskante 7 miteinander verbindbar sind. Der Eckverbinder 100 kann von einem ersten Zustand (nicht dargestellt), in welchem die beiden Schenkel in die jeweiligen Innenräume 4, 5 der Hohlprofile 1, 2 einführbar und herausnehmbar sind, in einen zweiten expandierten Zustand (Fig. 2a und 2c), in welchem die beiden Schenkel 110 und 120 kraftschlüssig mit den jeweiligen Hohlprofilen 1, 2 verbunden sind, überführt werden. Hierzu ist der Eckverbinder 100 gemäß der ersten Ausführungsform insbesondere zweiteilig ausgebildet, sodass der Eckverbinder in Querrichtung beabstandete erste und zweite Bereiche 101, 102 mit je einem ersten und zweiten Schenkel 111, 112, 121, 122 aufweist. Die als Einzelteile ausgebildeten ersten und zweiten Bereiche 101, 102 sind derart über mindestens ein, insbesondere drei Verbindungelemente 130, 131, 132 miteinander verbindbar oder verbunden, sodass ein Schraubkanal 140 zwischen den beiden Bereichen 101, 102 entsteht.

Wie dies aus Fig. 2b zu erkennen ist, sind die ersten und zweiten Bereiche 101, 102 des Eckverbinders 100 vorzugsweise lösbar über die Verbindungselemente 130, 131, 132 miteinander verbindbar. Die Verbindungselemente 130, 131, 132 sind gemäß der ersten Ausführungsform des erfindungsgemäßen Eckverbinders als Stiftelemente ausgebildet. Diese weisen an gegenüberliegenden Seiten einen verkleinerten Durchmesser auf, welcher dazu ausgebildet ist, in Querbohrungen 150, 151, 152, 160, 161, 162 der ersten und zweiten Bereiche 101, 102 eingeführt zu werden. Im mittleren Bereich der als Stiftelement ausgebildeten Verbindungselemente 130, 131, 132, weisen diese einen Bereich mit vergrößertem Durchmesser auf. Dieser kann insbesondere dazu genutzt werden, die beiden Bereiche 101, 102 derart zu beabstanden, sodass mindestens ein (hier zwei) freier Zwischenraum entsteht, welcher als Schraubkanal 140 verwendbar ist.

Während die ersten und zweiten Bereiche 101, 102 des Eckverbinders 100 vorzugsweise aus starren Werkstoffen (z.B. Aluminium) gebildet sind, handelt es sich bei dem Material der Verbindungselemente 130, 131, 132 um einen elastischen Werkstoff. Dementsprechend ist es jederzeit möglich, die Breite des Eckverbinders 100 durch Zusammendrücken der Bereiche 101 und 102 zu verringern. Hierzu muss lediglich gegen den Widerstand des elastischen Materials der Verbindungselemente 130, 131, 132 gedrückt werden, sodass diese komprimiert werden und sich die Breite des Schraubkanals 140 verringert. Somit weist der Eckverbinder 100 einen ersten komprimierten Zustand auf, in welchem die beiden Schenkel in die jeweiligen Innenräume der Hohlprofile 1 bzw. 2 einführbar und herausnehmbar sind sowie einen zweiten expandierten Zustand, in welchem die beiden Schenkel 110, 120 kraftschlüssig mit den jeweiligen Hohlprofilen 1 bzw. 2 verbunden sind, auf. Im Ruhezustand liegt der Eckverbinder 100 gemäß der ersten Ausführungsform folglich in seinem zweiten, expandierten Zustand vor.

In Fig. 2c ist wiederum ein Schnitt entlang der Schnittachse A-A gemäß der Fig. 1a dargestellt. Im Gegensatz zur Fig. 1b ist hier jedoch der erfindungsgemäße Eckverbinder 100 im Innenraum 4 des Hohlprofils 1 dargestellt. Im Einzelnen ist lediglich der Schenkel 110 des erfindungsgemäßen Eckverbinders 100 aus Fig. 2c im Schnitt zu erkennen. Dieser besteht insbesondere aus dem ersten Schenkel 111 des ersten Bereichs 101 sowie aus dem ersten Schenkel 112 des zweiten Bereichs 102. Der erfindungsgemäße Eckverbinder 100 wurde durch vorheriges Zusammenpressen in den Innenraum 4 des Hohlprofils 1 eingeführt und durch die Expansion der Verbindungselemente 130, 131, 132 in seinen zweiten expandierten Zustand überführt. In seinem zweiten expandierten Zustand liegt der Eckverbinder 100 an den Seitenflächen des Hohlprofils 1 an und erzeugt somit einen kraftschlüssigen Verbund mit dem Hohlprofil 1. Mit anderen Worten, durch die Expansion des erfindungsgemäßen Eckverbinders 100 wird erreicht, dass die Schenkel 110 bzw. 120 ohne Spiel innerhalb der Innenräume 4 bzw. 5 der Hohlprofile 1 bzw. 2 aufgenommen werden.

Schließlich ist aus der Fig. 2c auch ein Querschnitt durch den Schraubkanal 140 zu erkennen, welcher - wie angedeutet - der Führung von Befestigungselementen 6 dient.

Eine zweite Ausführungsform des erfindungsgemäßen Eckverbinders ist in den Figuren 3a bis 3c dargestellt. Auch die zweite Ausführungsform des Eckverbinders 200 weist im Wesentlichen identische erste und zweite Bereiche 201, 202 auf. Auch diese sind jeweils mit ersten und zweiten Schenkeln 211, 212, 221, 222 versehen. Im Gegensatz zur ersten Ausführungsform, weist der Eckverbinder 200 gemäß der zweiten Ausführungsform ein einziges Verbindungselement 230 auf, welches mit ersten und zweiten Schenkeln 231, 232 versehen ist. Die ersten und zweiten Schenkel 231, 232 des Verbindungselements 230 haben eine im Wesentlichen identische Gestalt wie die ersten und zweiten Schenkel 211, 212, 221, 222 der ersten und zweiten Bereiche 201, 202. Somit ergibt sich kein Freiraum, welcher als Schraubkanal verwendet werden könnte. Vielmehr ist gemäß der zweiten Ausführungsform das Verbindungselement 230 selbst derart ausgebildet, dass dieses von Befestigungselementen 6 durchdringbar ist. Mit anderen Worten, das Verbindungselement 230 ist als Schraubkanal ausgebildet. Hierzu besteht das Verbindungselement 230, aus einem weichen, elastischen Materials, welches von gewöhnlichen Befestigungsmitteln durchdrungen werden kann.

In Fig. 3b ist eine Explosionsdarstellung des Eckverbinders 200 gemäß der zweiten Ausführungsform dargestellt. Hieraus ist klar zu erkennen, dass das Verbindungselement 230 an den ersten und zweiten Bereichen 201, 202 zugewandten Seitenflächen jeweils mindestens ein, hier zwei, Federelemente 233, 234 aufweist. Die Federelemente 233, 234 sind in entsprechende Öffnungen 250, 251, 260, 261 der ersten und zweiten Bereiche 201, 202 einführbar. Im Einzelnen sind die in Fig. 3b dargestellten Öffnungen 250, 251, 260, 261 dabei als Langlöcher ausgebildet, welche dazu dienen, die länglichen Federelemente 233, 234 aufzunehmen.

Auch das mindestens eine Verbindungelement 230 gemäß der zweiten Ausführungsform ist aus einem elastischen Material gebildet. Somit liegt auch der Eckverbinder gemäß der zweiten Ausführungsform in Ruhelage im zweiten, expandierten Zustand vor. Auch dieses Verbindungselement 230 lässt sich also zum Einführen zusammendrücken und somit in den ersten Zustand überführen.

In Fig. 3c ist abermals ein Schnitt entlang der Schnittachse A-A gemäß Fig. 1a dargestellt, wobei in diesem Fall der Eckverbinder 200 gemäß der zweiten Ausführungsform im Innenraum 4 des Hohlprofils 1 gezeigt ist. Im Gegensatz zu der Darstellung gemäß Fig. 2c, ist aus Fig. 3c zu erkennen, dass das Befestigungselement 6 nicht durch einen Hohlraum, sondern durch das Verbindungselement 230 selbst geführt wird.

Schließlich ist aus den Figuren 4a bis 4d eine dritte Ausführungsform des erfindungsgemäßen Eckverbinders 300 zu erkennen. Im Gegensatz zu den ersten beiden Ausführungsformen, ist der Eckverbinder 300 gemäß dessen Ausführungsform nicht aus Einzelteilen aufgebaut. Vielmehr sind die beiden Bereiche 301, 302 des Eckverbinders 300 einstückig mit dem mindestens einen Verbindungelement 230, 231 ausgebildet. Der Eckverbinder 300 lässt sich insbesondere durch plastische Verformung von seinem ersten in seinen zweiten Zustand überführen, wie dies später näher erläutert werden wird.

Anders ausgedrückt weist der Eckverbinder 300 gemäß der dritten Ausführungsform einen ersten Bereich 301 auf, welcher über ein Langloch von einem zweiten Bereich 302 beabstandet ist. Das Langloch dient dabei als Schraubkanal 340, wobei die beiden Bereiche 301, 302 an den Endbereichen ihrer Schenkel 311, 312, 321, 322 fest über die Verbindungselemente 330 bzw. 331 miteinander verbunden sind.

Eine Frontansicht des in Fig. 4a dargestellten Eckverbinders 300 kann der Fig. 4b entnommen werden. Ferner ist aus Fig. 4c eine Schnittdarstellung entlang der Schnittachse B-B gemäß Fig. 4b zu erkennen. Der Eckverbinder 300 gemäß der dritten Ausführungsform liegt in Ruhelage im ersten Zustand vor, in welchem die beiden Schenkel 310, 320 in die jeweiligen Innenräume 4 bzw. 5 der Hohlprofile 1 bzw. 2 einführbar und herausnehmbar sind. Der zweite, expandierte Zustand des Eckverbinders 300 ist der Fig. 4d zu entnehmen. Dieser wird durch ein Einschrauben der Befestigungselemente 6 in den Schraubkanal 340 erreicht. Im Einzelnen werden die ersten und zweiten Bereiche 301, 302 des Eckverbinders 300 beim Einschrauben des Befestigungselements 6 in den Schraubkanal 340 auseinander gedrückt, wodurch sich diese an die Seitenflächen der Hohlprofile 1 bzw. 2 anpressen und somit einen kraftschlüssigen Verbund herstellen. Selbstverständlich ist der Schraubkanal 340 gemäß dieser Ausführungsform derart auszubilden, sodass dieser dünner als der Durchmesser der verwendeten Befestigungselemente 6 ist.

Um eine Vorspannung zu erzeugen weist der Eckverbinder 300 mindestens ein zweites Verbindungselement (nicht dargestellt) auf, welches elastisch ausgebildet und im Schraubkanal des Eckverbinders, zwischen dem ersten und zweiten Bereich 301, 302, angeordnet ist. Insbesondere kann das zweite Verbindungselement 332 dabei mittig innerhalb des Schraubkanals 340 angeordnet sein, wodurch die plastische Verformung des Eckverbinders 300 beim Einschrauben der Befestigungselemente 6 unterstützt wird.

Die vorliegende Erfindung ist nicht auf die in den Figuren dargestellten speziellen Ausführungsformen beschränkt, sondern ergibt sich aus einer Zusammenschau sämtlicher hierin offenbarter Merkmale im Rahmen der anhängigen Ansprüche.

### Bezugszeichenliste

- 1: erstes Hohlprofil
- 2: zweites Hohlprofil
- 4, 5: Innenraum
- 6: Befestigungselement
- 7: Gehrungskante
- 8: Freiraum
- 10: Eckverbinder
- 11: erster Schenkel
- 12: zweiter Schenkel
- 100, 200, 300: Eckverbinder
- 101, 201, 301: erster Bereich
- 102, 202, 302: zweiter Bereich
- 110, 210, 310: erster Schenkel des Eckverbinders
- 111, 211, 311: erster Schenkel des ersten Bereichs
- 112, 212, 312: erster Schenkel des zweiten Bereichs
- 120, 220, 320: zweiter Schenkel des Eckverbinders
- 121, 221, 321: zweiter Schenkel des ersten Bereichs
- 122, 222, 322: zweiter Schenkel des zweiten Bereichs
- 130, 131, 132, 230, 330, 331: Verbindungselement
- 140, 340: Schraubkanal
- 150, 151, 152, 160, 161, 162: Querbohrung
- 231: erster Schenkel des Verbindungselements
- 232: zweiter Schenkel des Verbindungselements
- 250, 251, 260, 261: Öffnung

## Patentansprüche

1. Eckverbinder (100, 200, 300) zum Verbinden auf Gehrung geschnittener Hohlprofile (1, 2) eines Fenster- oder Türrahmens, wobei der Eckverbinder (100, 200, 300) einen ersten Schenkel (110, 210, 310), der dazu ausgebildet ist in Längsrichtung in einen Innenraum (4) eines erstes Hohlprofils (1) eingeführt zu werden, und einen zweiten Schenkel (120, 220, 320), der dazu ausgebildet ist in Längsrichtung in einen Innenraum (5) eines zweiten Hohlprofils (2) eingeführt zu werden, aufweist und dazu ausgebildet ist, die beiden Hohlprofile (1, 2) entlang einer Gehrungskante (7) miteinander zu verbinden,
wobei der Eckverbinder (100, 200, 300) von einem ersten Zustand, in welchem die beiden Schenkel (110, 120, 210, 220, 310, 320) in die jeweiligen Innenräume (4, 5) der Hohlprofile (1, 2) einführbar und herausnehmbar sind, in einen zweiten expandierten Zustand, in welchem die beiden Schenkel (110, 120, 210, 220, 310, 320) kraftschlüssig mit den jeweiligen Hohlprofilen (1, 2) verbunden sind, überführbar ist,
wobei der Eckverbinder (100, 200, 300) in Querrichtung beabstandete erste und zweite Bereiche (101, 102, 201, 202, 301, 302) mit je einem ersten und zweiten Schenkel (111, 112, 121, 122, 211, 212, 221, 222, 311, 312, 321, 322) aufweist, welche derart über mindestens ein Verbindungselement (130, 131, 132, 230, 330, 331) miteinander verbindbar oder verbunden sind, sodass ein Schraubkanal (140, 340) zwischen den beiden Bereichen (101, 102, 201, 202, 301, 302) entsteht,
wobei der erste und zweite Bereich (101, 102, 201, 202) des Eckverbinders (100, 200) jeweils als Einzelteil ausgebildet ist, welche über das mindestens eine Verbindungselement (130, 131, 132, 230) lösbar miteinander verbindbar sind; **dadurch gekennzeichnet, dass**
das mindestens eine Verbindungselement (130, 131, 132, 230) aus einem elastischen Material gebildet ist.

2. Eckverbinder (200) nach Anspruch 1,
wobei das mindestens eine Verbindungselement (230) des Eckverbinders (200) erste und zweite Schenkel (231, 232) aufweist, welche eine im Wesentlichen identische Gestalt wie die ersten und zweiten Schenkel (211, 212, 221, 222) der ersten und zweiten Bereiche (201, 202) aufweisen, und wobei das mindestens eine Verbindungselement (230) dazu ausgebildet ist, von Befestigungselementen durchdringbar zu sein.

3. Eckverbinder (200) nach Anspruch 2,
wobei das mindestens eine Verbindungselement (230) auf den ersten und zweiten Bereichen (201, 202) zugewandten Seitenflächen jeweils mindestens ein Federelement (233, 234) aufweist, welche in entsprechende Öffnungen (250, 251, 260, 261) der ersten und zweiten Bereiche (201, 202) einführbar sind.

4. Eckverbinder (100) nach Anspruch 1,
wobei das mindestens eine Verbindungselement (130, 131, 132) des Eckverbinders (100) derart als Stiftelement ausgebildet und in seitliche Öffnungen (150, 151, 152, 160, 161, 162) der ersten und zweiten Bereiche (101, 102) einführbar ist, sodass zwischen den beiden Bereichen (101, 102) des Eckverbinders (100) mindestens ein freier Zwischenraum entsteht, welcher als Schraubkanal (140) verwendbar ist.

5. Eckverbinder (100) nach Anspruch 4,
wobei der Eckverbinder (100) mindestens drei Verbindungselemente (130, 131, 132) aufweist.

6. Eckverbinder (100, 200) nach einem der Ansprüche 1 bis 5,
wobei das mindestens eine Verbindungselement (130, 131, 132, 230) aus Gummi gebildet ist.

7. Eckverbinder (100, 200, 300) nach einem der Ansprüche 1 bis 6,
wobei die beiden Bereiche (101, 102, 201, 202, 301, 302) des Eckverbinders (100, 200, 300) aus Aluminium gebildet sind.

## Claims

1. A corner connector (100, 200, 300) for joining mitred hollow profiles (1, 2) of a window or door frame, wherein the corner connector (100, 200, 300) comprises a first leg (110, 210, 310), designed to be longitudinally inserted into an internal space (4) of a first hollow profile (1) and a second leg (120, 220, 320) designed to be longitudinally inserted into an internal space (5) of a second hollow profile (2), and which is designed to connect the two hollow profiles (1, 2) together along a mitred edge (7),
wherein the corner connector (100, 200, 300) can be brought from a first state in which the two legs (110, 120, 210, 220, 310, 320) can be introduced into and removed out of the respective internal spaces (4, 5) of the hollow profiles (1, 2) into a second expanded state in which the two legs (110, 120, 210, 220, 310, 320) are frictionally connected to the respective hollow profiles (1, 2),
wherein the corner connector (100, 200, 300) comprises transversely spaced first and second regions (101, 102, 201, 202, 301, 302), each having a first and a second leg (111, 112, 121, 122, 211, 212, 221, 222, 311, 312, 321, 322), which are connected or connectible together by at least one connecting element (130, 131, 132, 230, 330, 331) such that a screw channel (140, 340) forms between the two regions (101, 102, 201, 202, 301, 302),
wherein the first and second region (101, 102, 201, 202) of the corner connector (100, 200) are each designed as a single component able to be releasably connected together by means of the at least one connecting element (130, 131, 132, 230);
**characterized in that**
the at least one connecting element (130, 131, 132, 230) is made from a flexible material.

2. The corner connector (200) according to claim 1,
wherein the at least one connecting element (230) of the corner connector (200) comprises first and second legs (231, 232) which are of substantially identical form to the first and second legs (211, 212, 221, 222) of the first and second regions (201, 202), and wherein the at least one connecting element (230) is designed to be penetrable to fixing elements.

3. The corner connector (200) according to claim 2,
wherein the at least one connecting element (230) comprises a respective spring element (233, 234) on the lateral surfaces facing the first and second regions (201, 202) which can be introduced into the corresponding openings (250, 251, 260, 261) of the first and second regions (201, 202).

4. The corner connector (100) according to claim 1,
wherein the at least one connecting element (130, 131, 132) of the corner connector (100) is designed as a pin-like element able to be introduced into the lateral openings (150, 151, 152, 160, 161, 162) of the first and second regions (101, 102) such that at least one free space able to be used as a screw channel (140) forms between the two regions (101, 102) of the corner connector (100).

5. The corner connector (100) according to claim 4,
wherein the corner connector (100) comprises at least three connecting elements (130, 131, 132).

6. The corner connector (100, 200) according to any one of claims 1 to 5,
wherein the at least one connecting element (130, 131, 132, 230) is made from rubber.

7. The corner connector (100, 200, 300) according to any one of claims 1 to 6,
wherein the two regions (101, 102, 201, 202, 301, 302) of the corner connector (100, 200, 300) are made from aluminum.

## Revendications

1. Raccord d'angle (100, 200, 300) destiné à relier des profilés creux (1, 2) coupés en onglet d'un cadre de fenêtre ou de porte, le raccord d'angle (100, 200, 300) comprenant une première branche (110, 210, 310) réalisée pour être introduite en direction longitudinale dans un volume intérieur (4) d'un premier profilé creux (1), et une seconde branche (120, 220, 320) réalisée pour être introduite en direction longitudinale dans un volume intérieur (5) d'un second profilé creux (2), et étant réalisé pour relier les deux profilés creux (1, 2) l'un à l'autre le long d'une arête d'onglet (7), dans lequel le raccord d'angle (100, 200, 300) peut passer d'un premier état dans lequel les deux branches (110, 120, 210, 220, 310, 320) sont susceptibles d'être introduites dans les volumes intérieurs respectifs (4, 5) des profilés creux (1, 2) et d'être retirées de ceux-ci, vers un second état expansé dans lequel les deux branches (110, 120, 210, 220, 310, 320) sont reliées par coopération de forces aux profilés creux respectifs (1, 2),
dans lequel le raccord d'angle (100, 200, 300) comprend des premières et secondes zones (101, 102, 201, 202, 301, 302) écartées en direction transversale et pourvues chacune d'une première et d'une seconde branches (111, 112, 121, 122, 211, 212, 221, 222, 311, 312, 321, 322) qui sont reliées ou susceptibles d'être reliées les unes aux autres par au moins un élément de liaison (130, 131, 132, 230, 330, 331) de telle sorte qu'il en résulte un canal de vissage (140, 340) entre les deux zones (101, 102, 201, 202, 301, 302),
dans lequel la première et la seconde zones (101, 102, 201, 202) du raccord d'angle (100, 200) sont réalisées chacune en tant que pièce individuelle qui sont susceptibles d'être reliées de façon détachable l'une à l'autre par ledit au moins un élément de liaison (130, 131, 132, 230);
**caractérisé en ce que**
ledit au moins un élément de liaison (130, 131, 132, 230) est réalisé en un matériau élastique.

2. Raccord d'angle (200) selon la revendication 1,
dans lequel ledit au moins un élément de liaison (230) du raccord d'angle (200) comprend des premières et secondes branches (231, 232) qui présentent une configuration sensiblement identique à celle des premières et secondes branches (211, 212, 221, 222) des premières et secondes zones (201, 202), et ledit au moins un élément de liaison (230) est réalisé pour pouvoir être traversé par des éléments de fixation.

3. Raccord d'angle (200) selon la revendication 2,
dans lequel, sur les surfaces latérales tournées vers les premières et secondes zones (201, 202), ledit au moins un élément de liaison (230) comprend respectivement au moins un élément élastique (233, 234), qui sont susceptibles d'être introduits dans des orifices correspondants (250, 251, 260, 261) des premières et secondes zones (201, 202).

4. Raccord d'angle (100) selon la revendication 1,
dans lequel ledit au moins un élément de liaison (130, 131, 132) du raccord d'angle (100) est réalisé en tant qu'élément formant tige et est susceptible d'être introduit dans des orifices latéraux (150, 151, 152, 160, 161, 162) des premières et secondes zones (101, 102) de telle sorte qu'il en résulte au moins un intervalle libre entre les deux zones (101, 102) du raccord d'angle (100), qui est utilisable en tant que canal de vissage (140).

5. Raccord d'angle (100) selon la revendication 4,
dans lequel le raccord d'angle (100) comprend au moins trois éléments de liaison (130, 131, 132).

6. Raccord d'angle (100, 200) selon l'une des revendications 1 à 5,
dans lequel ledit au moins un élément de liaison (130, 131, 132, 230) est réalisé en caoutchouc.

7. Raccord d'angle (100, 200, 300) selon l'une des revendications 1 à 6,
dans lequel les deux zones (101, 102, 201, 202, 301, 302) du raccord d'angle (100, 200, 300) sont réalisées en aluminium.
